# EUROPÄISCHE PATENTSCHRIFT

(11) **EP 0 350 500 B1**
(45) Veröffentlichungstag und Bekanntmachung des Hinweises auf die Patenterteilung: **18.09.1991**
(21) Anmeldenummer: 88909983.4
(22) Anmeldetag: 25.11.1988
(51) Int. Cl.: F02D 17/04, F02D 9/02

(54) **DIESELBRENNKRAFTMASCHINE, INSBESONDERE FÜR FAHRZEUGE**
DIESEL INTERNAL COMBUSTION ENGINE, IN PARTICULAR FOR VEHICLES
MOTEUR DIESEL, NOTAMMENT POUR VEHICULES

(30) Priorität: 02.12.1987 DE 3740803
(43) Veröffentlichungstag der Anmeldung: 17.01.1990
(73) Patentinhaber: ROBERT BOSCH GMBH, 70442 Stuttgart (DE)
(72) Erfinder: STUMPP, Gerhard, D-7000 Stuttgart 80 (DE)
(86) Internationale Anmeldenummer: DE8800733
(87) Internationale Veröffentlichungsnummer: WO8905395

(56) Entgegenhaltungen:
- DE-A- 3 009 400
- DE-A- 3 301 319
- US-A- 4 354 464
- US-A- 4 401 078

## Beschreibung

### Stand der Technik

Die Erfindung betrifft eine Dieselbrennkraftmaschine, insbesondere für Fahrzeuge, der im Oberbegriff des Anspruchs 1 definierten Gattung.

Wird bei einer solchen Dieselbrennkraftmaschine für Fahrzeuge aufgrund von Störungen den Verbrennungszylindern mehr brennbares Kraftstoff-Luft-Gemisch zugeführt als von dem Fahrer per Fahrpedalbetätigung vorgegeben ist, so kann ein gefährlicher Betriebszustand entstehen. Dabei kann es durch Überschreiten der zulässigen Höchstdrehzahl zu Schäden an der Brennkraftmaschine oder durch nicht mögliches "Gaswegnehmen" ("automatisches Gasgeben") zu Unfällen kommen.

Für Dieselmotoren mit Kraftstoffeinspritzpumpen ist es bereits bekannt, in solchen Fällen mittels einer Notstoppeinrichtung die Kraftzufuhr zu der Kraftstoffeinspritzpumpe abzustellen, so daß der Motor nach Leersaugen des Pumpeninnenraums der Kraftstoffeinspritzpumpe ausgeht (DE-OS 3304335). Bei Kraftstoffeinspritzpumpen mit großem Pumpeninnenraum ist dabei die Reaktionszeit, d.h. die Zeit vom Auftreten der Störung bis zum Stillstand des Motors, relativ lang. Durch zusätzliche Maßnahmen kann die Entleerung des Pumpeninnenraums beschleunigt und damit die Reaktionszeit der Notstoppeinrichtung verkürzt werden.

Eine Dieselbrennkraftmaschine gemäß der Gattung des Patentanspruchs 1 ist durch die DE-A-3009400 bekannt. Dort ist, da bei einer unter Tage eingesetzten Dieselbrennkraftmaschine, bei der aufgrund sich ändernder Luftzusammensetzung die Gefahr der Überschreitung einer Höchstdrehzahl der Brennkraftmaschine besonders gravierend ist, eine Steuerung der Drosselklappe derart vorgesehen, daß die Drosselklappe bei Normalbetrieb durch einen Raststift in öffnungsstellung gehalten wird und bei Überschreiten einer Höchstdrehzahl mit Hilfe eines pneumatischen, die Höchdrehzahl erfassenden Stellmotors der Raststift ausgerastet wird und die Drosselklappe unter Einwirkung der Rückstellfeder in Schließrichtung gebracht wird. Damit wird die Brennkraftmaschine völlig abgestellt. Ein Wiederstart der Brennkraftmaschine ist danach nur möglich, wenn mit Hilfe eines Druckluftstellmotors die Drosselklappe beim Start in Öffnungsrichtung gebracht wird, so daß der Raststift die Drosselklappe wieder in Öffnungsstellung arretieren kann. Mit einer solchen Brennkraftmaschine ist zwar eine Überwachungseinrichtung gegeben, die dafür sorgt, daß eine Höchstdrehzahl nicht überschritten wird, doch ist ein Weiterbetrieb der Brennkraftmaschine nach Eintreten dieses Störungsfalles nicht mehr möglich.

### Vorteile der Erfindung

Die erfindungsgemäße Dieselbrennkraftmaschine mit den kennzeichnenden Merkmalen des Anspruchs 1 hat den Vorteil, daß bei zu hoher ungewollter Kraftstoffzuführung die Brennkraftmaschine nicht abgeschaltet sondern nur in der Drehzahl begrenzt wird. Die hierzu erforderliche Sicherheitseinrichtung ist konstruktiv sehr einfach aufgebaut und läßt sich mit einfachen Mitteln realisieren. Zudem läßt sich ihre Funktion während des Motorbetriebs, und zwar im Leerlauf, laufend oder von Zeit zu Zeit überprüfen, so daß ein höherer Sicherheitsgrad gegeben ist. Die erfindungsgemäße Sicherheitseinrichtung zeichnet sich durch eine extrem kurze Reaktionszeit aus.

Durch die in den weiteren Ansprüchen aufgeführten Maßnahmen sind vorteilhafte Weiterbildungen und Verbesserungen der im Anspruch 1 angegebenen Dieselbrennkraftmaschine möglich.

Bei einem gemäß einer vorteilhaften Ausführungsform der Erfindung erfolgenden Aufbau des Klappenantriebs aus einer in Schließrichtung der Drosselklappe wirkenden Antriebsfeder und einem in Öffnungsrichtung der Drosselklappe wirkenden elektrischen, pneumatischen oder hydraulischen Motor, wird ohne Hilfsenergie immer ein sicherer Betriebszustand der Brennkraftmaschine erreicht. Ein Defekt in der Sicherheitseinrichtung läßt automatisch den sicheren Betriebszustand der Brennkraftmaschine eintreten.

Durch die gemäß einer weiteren Ausführungsform der Erfindung vorgesehene Überwachungseinheit, die im Falle ihres Einschaltens ein Schließsignal für den Klappenantrieb, d.h. bei der Ausbildung des Klappenantriebs wie vorstehend angegeben, ein Abschaltsignal für den Motor, dann ausgibt, wenn bei betriebswarmer Brennkraftmaschine absolute Leerlaufbedingungen, wie Leerlaufdrehzahl der Brennkraftmaschine, Leerlaufstellung des Fahrpedals, den Verbrennungszylindern zugeführte Leerlauf-Kraftstoffeinspritzmenge, herrschen, kann ohne Beeinträchtigung des Fahrbetriebs und unbemerkt von dem Fahrer die Funktion der Sicherheitseinrichtung überprüft werden. Falls bei Leerlaufbedingungen und Ausgabe des Schließsignals für den Drosselklappenantrieb die Drosselklappe nicht ihre vorgegeben Schließstellung einnimmt, wird eine Warnlampe eingeschaltet, die dem Fahrer den Ausfall der Sicherheitseinrichtung signalisiert und ihn zum Aufsuchen einer Werkstatt veranlaßt. Dabei ist es ausreichend, wenn die Funktionsüberprüfung der Sicherheitseinrichtung durch die Überwachungseinheit einmal nach jedem Neustart der Brennkraftmaschine bei betriebswarmer Brennkraftmaschine durchgeführt wird. Möglich ist auch die laufende Überprüfung in jeder Leerlaufphase der Brennkraftmaschine.

Der für die Überwachungseinrichtung erforderliche Sensor zur Erkennung der Schließstellung der Drosselklappe kann in verschiedener Weise ausgebildet werden. Als Druckfühler wird er die Schließstellung der Drosselklappe dann erkennen, wenn der Druck stromabwärts der Drosselklappe auf einen Vorgabewert absinkt. Als Luftmengenmesser wird er die Schließstellung der Drosselklappe dann signalisieren, wenn die stromabwärts der Drosselklappe gemessene Luftmenge pro Zeiteinheit unter einen Grenzwert absinkt. Als Lambda-Sonde im Abgasstrom kann er die Schließstellung der Drossel dann erkennen, wenn der λ-Wert unter einen Grenzwert absinkt. In der Ausbildung des Sensors als Abgastemperatur-Fühler kann dieser die Schließstellung der Drossel daran erkennen, daß die Abgastemperatur einen vorgegebenen Grenzwert Überschreitet. Schließlich kann der Sensor auch als einfacher elektrischer Schalter ausgebildet sein, der von der Drosselklappe in ihrer Schließstellung betätigt wird.

Gemäß einer bevorzugten Ausführungsform der Erfindung wird die Drosselklappe möglichst dicht an den Einlaßventilen der Verbrennungszylinder, und zwar stromabwärts einer Kurbelgehäuseentlüftung, angeordnet, damit das Luftvolumen zwischen Drosselklappe und Einlaßventilen möglichst klein ist und damit sehr kurze Reaktionszeiten erreicht werden.

Bei Dieselmotoren mit Turboladern ist die Drosselklappe stromabwärts des Luftkompressors des Turboladers anzuordnen.

### Zeichnung

Die Erfindung ist anhand eines in der Zeichnung dargestellten Ausführungsbeispiels in der nachfolgenden Beschreibung näher erläutert. Dabei zeigt die Zeichnung eine schematische Darstellung einer Dieselbrennkraftmaschine mit einer Sicherheitseinrichtung.

### Beschreibung des Ausführungsbeispiels

Bei der in Fig. 1 schematisch dargestellten Dieselbrennkraftmaschine ist mit 10 der Zylinderblock bezeichnet, in welchem die Verbrennungszylinder zusammengefaßt sind. Den Verbrennungszylindern wird vorzugsweise mittels einer Kraftstoffeinspritzpumpe Kraftstoff zugeführt, was durch einen Pfeil 11 symbolisiert ist. Die für die Verbrennung des Kraftstoffes erforderliche Verbrennungsluft gelangt über die nicht dargestellten Einlaßventile in die Verbrennungszylinder. Den Einlaßventilen wird die Luft durch ein Luftansaugrohr 12 zugeführt. Die von den Verbrennungszylindern ausgestoßenen Abbrandgase werden über ein Abgassammelrohr in die Umgebung ausgeblasen. Bei Dieselbrennkraftmaschinen mit Turboladern ist die Antriebsturbine 14 des Turboladers im Abgassammelrohr 13 angeordnet, während der mit der Antriebsturbine 14 starr gekoppelte Luftkompressor 15 im Luftansaugrohr 12 sitzt.

Im Luftansaugrohr 12 ist stromabwärts des Luftkompressors 15, den Einlaßventilen der Verbrennungszylinder unmittelbar vorgeordnet, eine Drosselklappe 16 schwenkbeweglich gehalten, die von einem Klappenantrieb 17 aus einer strichliniert angedeuteten Schließstellung in eine ausgezogen dargestellte öffnungsstellung und umgekehrt überführbar ist. In der Öffnungsstellung gibt die Drosselklappe 16 den vollen Luftdurchtrittsquerschnitt des Luftansaugrohrs 12 frei, der in der Schließstellung auf einen Querschnitt reduziert ist, bei welchem die durch den verbleibenden Luftspalt hindurchtretende Verbrennungsluft soweit gedrosselt ist, daß die Brennkraftmaschine einerseits bei Leerlaufdrehzahl noch sicher läuft und andererseits bei Zufuhr einer beliebigen Kraftstoffmenge in die Verbrennungszylinder eine vorgebene Drehzahl nicht überschreitet.

Der Klappenantrieb 17 besteht aus einer in Schließrichtung der Drosselklappe 16 wirkenden Antriebsfeder 18 und aus einem in Öffnungsrichtung der Drosselklappe 16 wirkenden pneumatischen Motor 19. Ein solcher Motor 19 besteht in bekannter Weise z.B. aus einem Membranantrieb mit einer druckbeaufschlagbaren Membran oder aus einem Arbeitszylinder 20 mit einem darin axial geführten Arbeitskolben 21, die mit der Drosselklappe 16 verbunden sind. Arbeitszylinder 20 und Arbeitskolben 21 begrenzen eine Arbeitskammer 22, die über eine Druckluftleitung 23 an einem Druckluftspeicher 24 angeschlossen ist. In der Druckluftleitung 23 ist ein Druckluft-Steuerventil, vorzugsweise ein 3/2-Wege-Magnetventil 25, zum Be- und Entlüften der Arbeitskammer 22 angeordnet. Das Magnetventil 25 wird von einer Steuervorrichtung angesteuert, die zusammen mit einer noch im einzelnen ausgeführten Überwachungseinheit zu einem Steuergerät 26 zusammengefaßt ist.

Drosselklappe 16, Klappenantrieb 17 und Steuervorrichtung des Steuergeräts 26 bilden eine Sicherheitseinrichtung, die dafür sorgt, daß den Verbrennungszylindern aufgrund von Störungen nicht mehr brennbares Kraftstoff-Luft-Gemisch zugeführt wird, als von dem Fahrer per Fahrpedalbetätigung vorgegeben ist. Dadurch wird das Auftreten eines gefährlichen Zustandes für die Brennkraftmaschine, wie Überschreiten der Höchstdrehzahl, vermieden. Im einzelnen arbeitet die Sicherheitseinrichtung wie folgt:

Bei ordnungsgemäßem Betrieb der Brennkraftmaschine nimmt die Drosselklappe 16 ihre in der Zeichnung dargestellte Öffnungsstellung ein, da das bestromte Magnetventil 25 die Arbeitskammer 22 des pnematischen Motors 19 mit dem Druckluftspeicher 24 verbindet. Tritt eine Störung auf, z.B. Klemmen der Regelstange der Kraftstoffeinspritzpumpe, die zu einer ungewollten und unkontrollierten Erhöhung der Drehzahl der Brennkraftmaschine führt, so wird die Störung erkannt und ein Störungssignal der Steuervorrichtung im Steuergerät 26 zugeführt. Ein solche Störungssignal kann beispielsweise aus einer bleibenden Regelabweichung zwischen der errechneten Soll-Einspritzmenge und der Ist-Einspritzmenge ermittelt werden, wie dies in der DE-OS 3304335 beschrieben ist. Mit Auftreten des Störungssignals wird über das Steuergerät 26 das Magnetventil 25 stromlos geschaltet. Dieses schaltet in seine Arbeitsstellung um, in welcher die Arbeitskammer 22 des pneumatischen Motors 19 entlüftet wird. Die gespannte Schließfeder 18 des Klappenantriebs 17 bewegt den Arbeitskolben 21 in der Zeichnung nach unten, wodurch die Drosselklappe 16 in ihre in der Zeichnung strichliniert dargestellte Schließstellung überführt wird. In dieser Schließstellung ist die über die Einlaßventile in die Verbrennungszylinder gelangende Verbrennungsluft soweit gedrosselt, daß bei Zufuhr einer beliebigen Kraftstoffmenge in die Verbrennungszylinder eine vorgegebene Drehzahl nicht überschritten wird. Zugleich wird aber noch soviel Verbrennungsluft zugeführt, daß die Brennkraftmaschine in ihrer Leerlaufdrehzahl noch sicher und rund läuft. Sobald die Störung beseitigt ist und das Störungssignal wegfällt, kehrt das Magnetventil 25 nach der Bestromung der Erregerwicklung in seine Grundstellung zurück und verbindet die Arbeitskammer 22 mit dem Druckluftspeicher 24. Die in die Arbeitskammer 22 einströmende Druckluft verschiebt den Arbeitskolben 21 unter Spannen der Schließfeder 18 in der Zeichnung nach oben, und der Arbeitskolben 21 schwenkt die Drosselklappe 16 in ihre Öffnungsstellung.

Zur Funktionskontrolle der Sicherheitseinrichtung ist in dem Steuergerät 26 eine Überwachungseinheit integriert. Diese Überwachungseinheit gibt ein Schließsignal an den Klappenantrieb 17, wenn bei betriebswarmer, mit Leerlaufdrehzahl laufender Brennkraftmaschine das Fahrpedal in Leerlauf steht und die den Verbrennungszylindern zugeführte Kraftstoffmenge der Leerlauf-Kraftstoffeinspritzmenge entspricht. Die Schließstellung der Drosselklappe 16 wird von einem Sensor 27 erfaßt und dem Steuergerät 26 zugeführt. Tritt bei Ausgabe eines Schließsignals kein die Schließstellung der Drosselklappe 16 meldendes Sensorsignal auf, so schaltet die Überwachungseinheit eine Warnleuchte 28 ein, die dem Fahrer die Funktionsstörung der Sicherheitseinrichtung signalisiert. Die Aktivierung der Überwachungseinheit wird nach jedem Neustart der Brennkraftmaschine nur einmal betrieben.

Zur Durchführung dieser Überwachungsfunktion sind an dem Steuergerät 26 drei Signalleitungen 1,2 und 3 angeschlossen. Über die Signalleitung 1 wird dem Steuergerät 26 die Stellung des Fahrpedals angezeigt. Die Signalleitung 2 ist mit einem Drehzahlgeber verbunden, der ein der Drehzahl der Brennkraftmaschine proportionales Signal liefert. Die Signalleitung 3 ist mit einem Temperaturfühler verbunden, der die Temperatur des Zylinderblocks 10 mißt und als elektrisches Signal ausgibt. Der die Schließstellung der Drosselklappe 16 sensierende Sensor 27 ist in dem in der Zeichnung dargestellten Ausführungsbeispiel als Druckfühler 28 ausgebildet, der den Ladedruck im Luftansaugrohr 12 stromabwärts der Drosselklappe 16 mißt. Ein dem Druck proportionales elektrisches Signal wird dem Steuergerät 26 zugeführt und hier mit einem Vorgabewert verglichen. Wird der Vorgabewert unterschritten, so wird die Sicherheitseinrichtung als funktionsfähig erkannt. Im anderen Fall wird die Warnleuchte 28 eingeschaltet.

Der Sensor 27 kann auch als Luftmengenmesser ausgebildet werden, der die Luftmenge mißt, die durch den von der Drosselklappe 16 freigegebenen Luftströmungsquerschnitt hindurchtritt. Als weitere Möglichkeit kann als Sensor eine im Abgassammelrohr 13 angeordnete Lambda-Sonde oder eine Abgastemperatur-Sonde verwendet werden; unterschreitet der λ-Wert bzw. überschreitet die Abgastemperatur einen Grenzwert, ist dies ein Hinweis auf die Schließstellung der Drosselklappe 16. In der einfachsten Ausführungsform kann der Sensor 27 als elektrischer Schalter ausgebildet werden, der von der Drosselklappe 16 in ihrer Schließstellung betätigt wird und mit Schließen ein Signal an das Steuergerät 26 liefert.

Die Erfindung ist nicht auf das beschriebene Ausführungsbeispiel beschränkt. So kann die Motorkomponente des Klappenantriebs 17 nicht nur pneumatisch sondern auch hydraulisch oder elektrisch ausgebildet werden.

## Patentansprüche

1. Dieselbrennkraftmaschine mit einem Luftansaugrohr zum Zuführen von Verbrennungsluft in die Zylinder, mit einer im Luftansaugrohr (12) schwenkbar angeordneten, den Luftströmungsquerschnitt des Luftansaugrohrs (12) bestimmenden Drosselklappe (16), mit einem an der Drosselklappe (16) zu deren Schwenkung angreifenden Klappenantrieb (17), der aus einer in Schließrichtung der Drosselklappe (16) wirkende Rückstellfeder (18) und einem in Öffnungsrichtung der Drosselklappe (16) wirkenden Stellmotor (19) besteht, und mit einer den Klappenantrieb (17) steuernde Steuervorrichtung (26), dadurch gekennzeichnet, daß die Steuervorrichtung (26) im ungestörten Betrieb der Brennkraftmaschine ein den vollen Luftströmungsquerschnitt freigebendes Öffnen der Drosselklappe (16) und bei gestörten Betrieb ein Schließen der Drosselklappe (16) auf einen reduzierten Luftströmungsquerschnitt auslöst, bei welchem die angesaugte Verbrennungsluft soweit gedrosselt ist, daß die Brennkraftmaschine einerseits bei Leerlaufdrehzahl noch sicher läuft und andererseits bei Zufuhr einer beliebigen Kraftstoffmenge in die Zylinder eine vorgegebene Drehzahl nicht überschreitet, und daß eine Überwachungseinheit (26), die nach jedem Start nur einmal geschaltet wird, eine Funktionskontrolle von Drosselklappe (16) und Klappenantrieb (17) im Leerlaufbetrieb durchführt.

2. Brennkraftmaschine nach Anspruch 1, dadurch gekennzeichnet, daß die Überwachungseinheit (26) ein Schließsignal an den Klappenantrieb (17) ausgibt, wenn bei betriebswarmer, mit Leerlaufdrehzahl laufender Brennkraftmaschine das Fahrpedal in Leerlaufstellung steht und die den Verbrennungszylindern (10) zugeführte Kraftstoffmenge der Leerlauf-Kraftstoffmenge entspricht, und daß ein zumindest die Schließstellung der Drosselklappe (16) sensierender Sensor (27) vorgesehen ist.

3. Brennkraftmaschine nach Anspruch 2, dadurch gekennzeichnet, daß das Ausgangssignal des Sensors (27) der Überwachungseinheit (26) zugeführt ist, die ein Warnsignal ausgibt, wenn das Ausgangssignal nicht repräsentativ für die Schließstellung der Drosselklappe (16) ist.

4. Brennkraftmaschine nach einem der Ansprüche 2-3, dadurch gekennzeichnet, daß die Überwachungseinheit und die Steuervorrichtung zu einem Steuergerät (26) vereinigt sind.

5. Brennkraftmaschine nach einem der Ansprüche 2-4, dadurch gekennzeichnet, daß der Sensor (27) als Druckfühler (28) ausgebildet ist, der den Druck im Luftansaugrohr (12) stromabwärts der Drosseklappe (16) mißt.

6. Brennkraftmaschine nach einem der Ansprüche 2-4, dadurch gekennzeichnet, daß der Sensor (27) als Luftmengenmesser ausgebildet ist, der die durch den von der Drosselklappe (16) freigegebenen Luftströmungsquerschnitt hindurchtretende Luftmenge mißt.

7. Brennkraftmaschine nach einem der Ansprüche 2-4, dadurch gekennzeichnet, daß der Sensor (27) als im Auspuff (13) der Brennkraftmaschine angeordnete Lambda-Sonde ausgebildet ist.

8. Brennkraftmaschine nach einem der Ansprüche 2-4, dadurch gekennzeichnet, daß der Sensor (27) als AbgasTemperatur-Fühler ausgebildet ist.

9. Brennkraftmaschine nach einem der Ansprüche 2-4, dadurch gekennzeichnet, daß der Sensor (27) als elektrischer Schalter ausgebildet ist, der von der Drosselklappe (16) in ihrer Schließstellung betätigt wird.

10. Brennkraftmaschine nach einem der Ansprüche 1-9, dadurch gekennzeichnet, daß die Drosselklappe (16) im Luftansaugrohr (12) derart angeordnet ist, daß das Rohrvolumen stromabwärts bis zu den Einlaßventilen der Verbrennungszylinder (10) möglichst klein ist.

11. Brennkraftmaschine bei einem der Ansprüche 1-10, mit einem einen Luftkompressor und eine Antriebsturbine aufweisenden Turbolader, dadurch gekennzeichnet, daß die Drosselklappe (16) stromabwärts des Luftkompressors (15) angeordnet ist.

## Claims

1. Diesel internal combustion engine with an air intake pipe for feeding combustion air into the cylinders, with a throttle valve (16) which is arranged swivelably in the air intake pipe (12) and determines the air-flow cross-section of the air intake pipe (12), with a valve drive mechanism (17) which engages on the throttle valve (16) for the purpose of swivelling the latter and comprises a return spring (18) acting in the closing direction of the throttle valve (16) and a servomotor (19) acting in the opening direction of the throttle valve (16), and with a control device (26) which controls the valve drive mechanism (17), characterised in that, in fault-free operation of the internal combustion engine, the control device (26) triggers an opening of the throttle valve (16) which exposes the full air-flow cross-section and, in faulty operation, triggers a closure of the throttle valve (16) to a reduced air-flow cross-section, at which the combustion air taken in is restricted to an extent such that, on the one hand, the internal combustion engine still runs reliably at idling speed and, on the other hand, a predetermined speed is not exceeded whatever quantity of fuel is fed into the cylinders, and in that a monitoring unit (26) which is switched only once after each start performs a test in idling mode for correct functioning of the throttle valve (16) and the valve drive mechanism (17).

2. Internal combustion engine according to Claim 1, characterised in that the nonitoring unit (26) outputs a closing signal to the valve drive mechanism (17) if, with the internal combustion engine warm from operation and running at idling speed, the accelerator pedal is in the idling position and the quantity of fuel fed to the combustion cylinders (10) corresponds to the quantity of fuel for idling, and in that a sensor (27) sensing at least the closing position of the throttle valve (16) is provided.

3. Internal combustion engine according to Claim 2, characterised in that the output signal of the sensor (27) is fed to the monitoring unit (26), which outputs a warning signal if the output signal is not representative of the closed position of the throttle valve (16).

4. Internal combustion engine according to either of Claims 2-3, characterised in that the monitoring unit and the control device are combined to form a control unit (26).

5. Internal combustion engine according to one of Claims 2-4, characterised in that the sensor (27) is designed as a pressure transducer (28), which measures the pressure in the air intake pipe (12) downstream of the throttle valve (16).

6. Internal combustion engine according to one of Claims 2-4, characterised in that the sensor (27) is designed as an air-flow meter, which measures the quantity of air passing through the air-flow cross-section exposed by the throttle valve (16).

7. Internal combustion engine according to one of Claims 2-4, characterised in that the sensor (27) is designed as a lambda probe arranged in the exhaust (13) of the internal combustion engine.

8. Internal combustion engine according to one of Claims 2-4, characterised in that the sensor (27) is designed as an exhaust-gas temperature sensor.

9. Internal combustion engine according to one of Claims 2-4, characterised in that the sensor (27) is designed as an electrical switch, which is actuated by the throttle valve (16) in the closed position of the latter.

10. Internal combustion engine according to one of Claims 1-9, characterised in that the throttle valve (16) is arranged in the air intake pipe (12) in such a way that the pipe volume downstream as far as the inlet valves of the combustion cylinders (10) is as small as possible.

11. Internal combustion engine in one of the Claims 1-10, with a turbocharger having an air compressor and a driving turbine, characterised in that the throttle valve (16) is arranged downstream of the air compressor (15).

## Revendications

1. Moteur diesel, avec une pipe d'admission d'air pour l'alimentation des cylindres en air comburant, avec un clapet (16) disposé de façon à pouvoir pivoter dans la pipe d'admission (12) et déterminant la section de passage de l'air dans la pipe d'admission (12), avec une commande de clapet (17) agissant sur le clapet (16) pour le faire pivoter, commande qui consiste en un ressort de rappel (18) agissant sur le clapet (16) pour le mettre en position de fermeture et en un moteur de réglage (19) agissant sur le clapet (16) dans le sens de son ouverture et avec un dispositif de commande (26) pilotant la commande de clapet (17), caractérisé en ce que le dispositif de commande (26) déclenche, quand le fonctionnement du moteur à combustion n'est pas perturbé, l'ouverture du clapet (16) libérant complètement la section de passage de l'air et en cas de fonctionnement perturbé, déclenche une fermeture du clapet (16) en ne laissant subsister qu'une section réduite pour le passage de l'air, section pour laquelle l'air comburant aspiré est à ce point réduit que le moteur à combustion, d'une part, peut encore tourner à vide de façon sûre et que, d'autre part, lors de l'admission d'une quantité quelconque de carburant dans les cylindres, un nombre prédéterminé de tours ne peut pas être dépassé et en ce qu'une unité de surveillance (26) qui doit être réenclenchée une fois seulement après chaque démarrage, assure le contrôle du fonctionnement du clapet (16) et de la commande de clapet (17) en fonctionnement à vide.

2. Moteur à combustion selon la revendication 1, caractérisé en ce que l'unité de surveillance (26) délivre un signal de fermeture à la commande de clapet (17), lorsqu'en fonctionnement à chaud, avec un moteur à combustion interne tournant à vide, la pédale d'accélérateur est en position de ralenti et que la quantité de carburant fournie aux cylindres de combustion (10) correspond à la quantité de carburant d'une marche au ralenti et en ce qu'il est prévu un capteur (27) détectant au moins la position de fermeture du clapet (16).

3. Moteur à combustion selon la revendication 2, caractérisé en ce que le signal de sortie du capteur (27) est fourni à l'unité de surveillance 26, qui délivre un signal d'alarme quand le signal de sortie n'est pas représentatif de la position de fermeture du clapet (16).

4. Moteur à combustion selon l'une quelconque des revendications 2 ou 3, caractérisé en ce que l'unité de surveillance et le dispositif de commande sont reliés à un appareil de commande (26).

5. Moteur à combustion interne selon l'une quelconque des revendications 2 à 4, caractérisé en ce que le détecteur (27) est constitué sous la forme d'une sonde de pression (28), qui mesure la pression dans la pipe d'admission d'air (12) en aval du clapet (16).

6. Moteur à combustion interne selon l'une quelconque des revendications 2 à 4, caractérisé en ce que le détecteur (27) est constitué sous la forme d'un débitmètre d'air, qui mesure la quantité d'air passant à travers la section du flux d'air rendue libre par le clapet (16).

7. Moteur à combustion interne selon l'une quelconque des revendications 2 à 4, caractérisé en ce que le détecteur (27) est constitué sous la forme d'une sonde lambda disposée dans l'échappement (13) du moteur à combustion.

8. Moteur à combustion selon l'une quelconque des revendications 2 à 4, caractérisé en ce que le détecteur (27) est constitué sous la forme d'une sonde de température des gaz d'échappement.

9. Moteur à combustion selon l'une quelconque des revendications 2 à 4, caractérisé en ce que le détecteur (27) est constitué sous la forme d'un interrupteur électrique, qui est actionné par le clapet (16) quand il se met en position de fermeture.

10. Moteur à combustion selon l'une quelconque des revendications 1 à 9, caractérisé en ce que le clapet (16) est disposé dans la pipe d'admission d'air (12), de telle sorte que le volume du tube en aval jusqu'aux soupapes d'admission des cylindres de combustion (10) est aussi petit que possible.

11. Moteur à combustion selon l'une quelconque des revendications 1 à 10, avec un turbochargeur présentant un compresseur d'air et une turbine d'entraînement, caractérisé en ce que le clapet (16) est disposé en aval du compresseur d'air (15).
